# EUROPÄISCHE PATENTSCHRIFT

(11) **EP 0 283 542 B1**
(45) Veröffentlichungstag und Bekanntmachung des Hinweises auf die Patenterteilung: **06.06.1990**
(21) Anmeldenummer: 87104535.7
(22) Anmeldetag: 27.03.1987
(51) Int. Cl.: E01F 8/00, A01G 9/02

(54) **Schallschutzwand**
Noise barrier
Mur anti-bruit

(43) Veröffentlichungstag der Anmeldung: 28.09.1988
(73) Patentinhaber: MAST Garten- und Landschaftsbau KG, D-6791 Niedermohr 1 (DE)
(72) Erfinder: Mast, Werner, D-6791 Niedermohr 1 (DE)
(74) Vertreter: Missling, Arne, Dipl.-Ing.

(56) Entgegenhaltungen:
- EP-A- 0 130 178
- EP-A- 0 202 552
- WO-A-84/01791
- CH-A- 646 221
- DE-A- 2 744 335
- DE-A- 2 808 486
- DE-A- 2 848 713
- DE-A- 3 027 442
- DE-A- 3 034 131
- DE-A- 3 144 353
- DE-A- 3 328 644
- DE-A- 3 408 207
- DE-A- 3 535 343
- DE-U- 8 516 306
- DE-U- 8 531 446
- DE-U- 8 618 063
- US-A- 2 113 523

## Beschreibung

Die Erfindung betrifft einen Wandkörper an Stra- βen und auf Plätzen für eine Schallschutzwand oder für die gärtnerische Gestaltung, gemäß dem Oberbegriff von Anspruch 1.

Derartige Wandkörper werden eingesetzt, um die Ausbreitung von Verkehrslärm zu mindern. Man hat sie aus Platten und Pfosten oder in Form von geschütteten Dämmen errichtet. Bekannt sind auch Lärmschutzwände mit einem inneren Gerüst, das mit Erde aufgefüllt und anschließend bepflanzt wird. Dies hat den Vorteil, daß man eine wesentlich geringere Grundfläche als für Dämme benötigt.

Zur Herstellung solcher Schutzwände wird in der Regel zunächst ein Fundament erstellt, in dem im wesentlichen U-förmige Rahmenteile verankert werden. Diese werden mittels Traversen verbunden oder durch Spannseile gegeneinander abgestützt. Auf dieses Gerüst werden dann Matten aus einem relativ engmaschigen Gewebe aufgebracht, die das Erdmaterial innerhalb der Schallschutzwand halten sollen. Der anschließende Arbeitsgang der Bepflanzung ist relativ zeitaufwendig. Hinzu kommt, daß die frisch aufgestellten Schallschutzwände auch längere Zeit nach dem Aufstellen noch keine Begrünung aufweisen.

Bei einer Schutzwand nach der DE-A2 848 713 sind lediglich zwei seitliche Rahmenteile am oberen und unteren Ende über Querbalken miteinander verbunden, so daß ein trapezförmiger lotrechter Rahmen entsteht. Solche hintereinander angeordnete Rahmen sind jedoch nicht am Boden miteinander verbunden. Auch fehlt die Möglichkeit eines Transportes der fertig verfüllten Schallschutzwand, zumal deren Einzelelemente dann Gewichte zwischen 20 und 40 Tonnen aufweisen können. Selbst eine auf die trapezförmigen, horizontal verlaufenden Verbindungsteile aufgelegte Matte würde nicht in der Lage sein, das Gewicht des Erdreichs beim Anheben zu halten.

Der Erfindung liegt die Aufgabe zugrunde, einen als Schallschutzwand einsetzbaren und begrünbaren Wandkörper herzustellen, wobei die Vorteile herkömmlicher Schallschutzwände beibehalten bleiben, jedoch Baudauer und Aufstellzeit wesentlich verringert werden sollten.

Diese Aufgabe wird mit den Merkmalen des kennzeichnenden Teils von Anspruch 1 gelöst. Ausgestaltungen sind Gegenstand der Ansprüche 2 bis 10.

Ein aus mehreren im wesentlichen U-förmigen Rahmenteilen, die gegebenenfalls über eine Längstraverse miteinander verbunden sind, sowie aus stimseitig und seitlich angebrachten begründbaren Matten mit dazwischen befindlichem Füllmaterial bestehender Wandkörper zeichnet sich erfindungsgemäß dadurch aus, daß die Enden der U-Schenkel der Rahmenteile auf einem Fußgestell befestigt sind, das als starrer horizontaler Rahmen ausgebildet und mit Befestigungsmitteln für eine Hebeeinrichtung sowie mit wenigstens einer engmaschigen Bodenmatte gegen Herausfallen des Füllmaterials beim Transport versehen ist.

Derartige Wandkörper können im Herstellungsbetrieb vorgefertigt und bereits begrünt werden, so daß sich die für die eigentliche Aufstellung der Schallschutzwand benötigte Zeit stark reduzieren läßt. Fundamente können eingespart werden. Ein solcher Wandkörper kann die gesamte Last aufnehmen und hat vorteilhaft eine Länge, mit der ein Lastwagen-Transport auf öffentlichen Straßen ohne Schwierigkeiten durchführbar ist.

Das Fußgestell besteht vorzugsweise aus zwei Längsträgern, die über zwei oder mehr Querträger miteinander verbunden und an denen die Befestigungsmittel für den Anschluß eines Hebegerätes angeordnet sind. Auf den Längsträgern sind insbesondere Zapfen angeordnet, die zur einfachen und schnellen Montage in die Enden der langen Schenkel der U-Profile eingesteckt werden. Die Außen-und Bodenmatten können aus einem korrosionsgeschützten Baustahlgewebe bestehen, dessen Feinmaschigkeit ein Herausrieseln des Füllmaterials verhindert. Letzteres kann mit Grassamen versetzt sein, so daß man frühzeitig eine einheitliche Grundbegrünung erhält.

Ausführungsbeispiele der Erfindung werden im folgenden anhand der Zeichnung näher beschrieben. Darin zeigen:
Fig. 1 eine Stirnansicht eines erfindungsgemäß ausgebildeten Elementes einer Schallschutzwand,
Fig. 2 eine Seitenansicht des in Fig. 1 gezeigten Elementes der Schallschutzwand,
Fig. 3 eine Draufsicht auf das Fußgestell des Elementes einer Schallschutzwand nach Fig. 1 und 2,
Fig. 4 die Befestigung der Verbindungsstreben an den U-Profilen des Elementes der Schallschutzwand nach Fig. 1 - 3,
Fig. 5 eine Seitenansicht einer weiteren Ausführungsform eines Elementes einer Schallschutzwand,
Fig. 6 eine Stirnansicht des in Fig. 5 gezeigten Elementes und
Fig. 7 und 8 Details des Elementes nach den Fig. 5 und 6 in vergrößerter Darstellung.

Die in den Figuren dargestellte Schallschutzwand 1 besteht aus fünf im wesentlichen U-förmigen Rahmen 2 bis 6, die je aus zwei langen Schenkeln 7, 8 bestehen, die in ihrem oberen Bereich durch eine Quertraverse 9 miteinander verbunden sind. Die unteren Enden 10, 11 der langen Schenkel 7, 8 sind auf Zapfen 12, 13 aufgesteckt, die in vorbestimmten Abständen auf Längsträgern 14, 15 eines insgesamt mit 16 bezeichneten Fußgestells befestigt sind. Die langen Schenkel 7,8 bestehen im Ausführungsbeispiel aus Rohren, deren Innendurchmesser etwas größer ist als der Durchmesser der Zapfen 12, 13.

Die oberen Quertraversen 9 sind etwas unterhalb des Endes der langen Schenkel der U-Profile 2 bis 6 angeordnet. Auf diesen Quertraversen 9 jedes U-förmigen Rahmens ist eine Längstraverse 44 befestigt, die mit sämtlichen Quertraversen 9 verbunden ist. In Fig. 4 ist der Ausschnitt des oberen Endes der Schallschutzwand 1 in vergrößerter Darstellung gezeigt. Die Quertraverse 9 ist mit den langen Schenkeln 7, 8 mittels einer Klemmschelle 17 verbunden, die um ein Drehlager 18 schwenkbar ist und mittels einer Schraube 19 festspannbar ist. Die Längstraverse 44 ist mit einer gleichen Klemmschelle 20 an der Quertraverse 9 befestigt. Die Klemmschelle 20 ist um ein Drehlager 21 schwenkbar und wird mittels einer Mutter 22, die auf einer Gewindeschraube 23 aufgeschraubt ist, verspannt. An dem an der Quertraverse 9 befestigten Teil 24 der Klemmschelle 20 ist schwenkbar um ein Lager 25 ein Anschlußstück 26 befestigt, an dem ein Spannseil 27 angreift, dessen anderes Ende am Längsträger 14 bzw. 15 des Fußgestells 16 befestigt ist. Auf die Seitenwände wie auch auf die Stirnwände der Schallschutzwand 1 sind korrosionsgeschütze Baustahlmatten 28, 29 befestigt, die entweder an den U-förmigen Rahmenteilen 2 bis 6 festgeschweißt oder aber mittels korrosionsbeständigem Draht festgebunden sind. Die nach oben weisende Fläche bleibt offen, wobei das in die Schallschutzwand 1 eingefüllte Erdreich im oberen Bereich 30 muldenförmig ausgebildet ist. Durch die obere Öffnung kann zum einen in einfacher Weise Erde nachgefüllt werden, um mögliche Setzungen auszugleichen. Darüberhinaus bietet die muldenförmige Ausbildung den Vorteil einer besseren Wasseraufnahme und -ansammlung und darüberhinaus kann in diesem Bereich innerhalb der Schallschutzwand 1 eine Bewässerungsleitung angeordnet werden, wobei bei der Bewässerung sichergestellt ist, daß das Wasser in die Wand eindringt und nicht seitlich herabläuft.

Das Fußgestell 16 ist in Draufsicht in Fig. 3 dargestellt. Dies besteht aus den beiden Längsträgern 14, 15, die mit Querträgem 31, 32 untereinander verbunden sind. Wie Fig. 1 zeigt, bestehen die Längsträger und auch die Querträger aus einem Doppel-T-Profil hoher Festigkeit. Auf diese Längs- und Querträger sind korrosionsgeschütze Baustahlmatten 33 bis 35 aufgeschweißt, die das eingefüllte Erdreich tragen. Wird hier eine relativ große Maschenweite gewählt, so ist es vorteilhaft, auf diese Baustahlmatten zusätzlich noch eine Kokosmatte aufzulegen. Das gleiche gilt für die an den Seiten und Stirnwänden angeordneten Baustahlmatten.

An den Längsträgern des Fußgestells 16 sind vier Anschlußpunkte 36 bis 39 angeordnet, an denen ein Hebezeug anschließbar ist, das die fertig montierte und mit Erde gefüllte Schallschutzwand anhebt.

Eine Schallschutzwand nach den Fig. 1 bis 4 ist leicht transportabel und kann industriell im Werk vorgefertigt, mit Erde gefüllt und begrünt werden, ehe diese an ihre vorbestimmte Stelle transportiert wird. Hierdurch wird bei kostensparender Bauweise der Vorteil erreicht, daß die verbleibenden Arbeiten vor Ort lediglich noch auf die Vorbereitung des Untergrundes wie auf die Zuführung einer evtl. Versorgungsleitung beschränkt ist.

Bei den Ausführungsbeispielen nach Fig. 5 bis 8 sind gleiche Teile mit gleichen Bezugszeichen versehen. Das Ausführungsbeispiel unterscheidet sich von dem nach den Fig. 1 bis 4 dadurch, daß die obere Längstraverse 44 fehlt. Die Steifigkeit wird bei diesem Ausführungsbeispiel dadurch erreicht, daß die Baustahlmatten 28, 29 unmittelbar mit den Schenkeln 7, 8 der U-förmigen Rahmen 2 bis 6 verschweißt werden. Des weiteren ist bei diesem Ausführungsbeispiel nicht eine Quertraverse 9, sondern drei über die Höhe verteilt angeordnete Quertraversen vorgesehen, die die Streifigkeit des Elementes in Querrichtung wesentlich erhöhen. In Fig. 7 ist der Anschluß der Quertraverse 9 an den Schenkeln 7, 8 dargestellt. An den Schenkeln 7, 8 sind Knotenbleche 42 angeschweißt, an denen die Quertraversen 9 mittels Schrauben 43 befestigt sind.

In Fig. 8 ist ein Längsträger 14 dargestellt, der - wie der gegenüberliegende Längsträger 15 - aus einem Doppel-T-Profil besteht. Auf diese Längsträger sind die Zapfen 13 bzw. 12 geschweißt, welche die gleiche Neigung wie die Schenkel 8, 7 aufweisen. An jedem Längsträger 14 bzw. 15 sind die Anschlußpunkte 36 bis 39 angeschweißt, die jeweils Aufnahmebohrungen 40 für den Angriff der Lasthaken eines (nicht gezeichneten) Hebezeuges haben.

Jedes der Elemente, die zu einer bepflanzten Schallschutzwand zusammengestellt werden, hat eine Länge, die einen Transport mit Lastwagen auf öffentlichen Straßen und das Be- und Entladen und Aufstellen mit straßentauglichen Schwerlastkränen erlaubt.

Die auf den Seitenwänden der Elemente aufgebrachten Matten bestehen vorteilhaft aus Baustahlmatten, deren Längsstäbe mit den jeweiligen Endrahmenteilen verschweißt sind. Die mittleren Rahmenteile eines jeden Elementes sind nicht mit der Baustahlmatte verbunden. Diese stützt sich lediglich gegen diese Rohre ab. Auf der nach innen zeigenden Seite der U-förmigen Rahmenteile sind die Knotenbleche angeschweißt, die in Abstand und Dimensionierung jeweils nach dem statischen Ertordernis gewählt sind.

An den Kopfseiten der Elemente werden vorgefertigte Baustahlmatten eingepaßt und befestigt. Sie sollen den Elementkörper als verlorene Schalung bis zur Aufstellung an seinem endgültigen Standort schließen.

Alle Baustahlmattenflächen wie Boden, Seitenwände und Stirnflächen, werden entweder vor der Montage oder nach der Montage mit einer Vegetationsmatte oder einem geeigneten Geotextil ausgekleidet, um ein Herausrieseln des Füllmaterials zu vermeiden. Danach erfolgt die Füllung jedes Elementes mit vegetationsfreundlichem und schallschutztechnisch günstigem Substrat. Sollte die Zusammensetzung des Füllmaterials - z.B. stark bindiger Boden - das Entstehen einer einseitigen Gleitfuge befürchten lassen, so können die hierdurch auftretenden Kräfte durch den Einbau von auf Zug und Druck ausgelegten Diagonalstreben oder Seilen aufgenommen werden. Gleiches gilt, wenn die Lärmschutzwand einseitig angeschüttet werden soll.

Nach der Aufstellung der einzelnen Elemente werden die aneinander anstoßenden Elemente mit ihren U-förmigen Rahmenteilen miteinander verschraubt. Hierdurch werden die Zugkräfte, die sich aus der Verfüllung auf das Baustahlgewebe ergeben, von Element zu Element ausgeglichen.

Es ist auch denkbar, die Elemente mit einem kleinen Abstand zueinander anzuordnen und den Spalt zwischen diesen Elementen mit einer weiteren Baustahlmatte zu verschließen, die mit Seitenteilen ausgebildet sind, die um 90_{°} abgewinkelt sind und die um die U-Profile benachbarter Elemente greifen. Diese Verkleidungsbaustahlelemente werden gleichfalls mit einer Vegetationsmatte versehen und werden dann vor Ort ausgefüllt. Aus optischen Gründen ist es darüberhinaus auch denkbar, jedes einzelne Rohrelement mit einer entsprechenden Matte zu verkleiden. Dies ist insbesondee im Anfangszustand der Vegetation vorteilhaft.

## Patentansprüche

1. Wandkörper an Straßen und auf Plätzen für eine Schallschutzwand oder für die gärtnerische Gestaltung, bestehend aus mehreren hintereinander und mit Abstand zueinander angeordneten Rahmenteilen in der Form eines umgekehrten U, die, gegebenenfalls über eine Längstraverse, miteinander verbunden sind, aus an den Stirn- und Seitenflächen des Wandkörpers angebrachten begrünbaren Matten und dazwischen eingebrachtem Füllmaterial, dadurch gekennzeichnet, daß die Enden der U-Schenkel (7, 8) der Rahmenteile (2 bis 6) auf einem Fußgestell (16) befestigt sind, das als starrer horizontaler Rahmen ausgebildet und mit Befestigungsmitteln (36 bis 39) für eine Hebeeinrichtung sowie mit einer oder mehreren engmaschigen, am Fußgestell befestigten Bodenmatten (33 bis 35) gegen Herausfallen des Füllmaterials beim Transport versehen ist.

2. Wandkörper nach Anspruch 1, dadurch gekennzeichnet, daß das Fußgestell (16) aus zwei Längsträgem (14, 15) und zwei oder mehreren mit ihnen verbundenen Querträgern (31, 32) besteht.

3. Wandkörper nach Anspruch 1 oder 2, dadurch gekennzeichnet, daß die Matten (28, 29) und die Bodenmatten (33 bis 35) aus einem korrosionsgeschützten Baustahlgewebe bestehen.

4. Wandkörper nach einem der Ansprüche 1 bis 3, dadurch gekennzeichnet, daß die Rahmenteile (2 bis 6) als Verbindungsabschnitt der U-Schenkel jeweils eine Quertraverse (9) aufweisen, die über Spannseile (27) mit dem Fußgestell (16) verbunden sind.

5. Wandkörper nach Anspruch 4, dadurch gekennzeichnet, daß die Quertraverse (9) jeweils an den U-Schenkeln der Rahmenteile (2 bis 6) mittels Klemmschellen (17) befestigt ist.

6. Wandkörper nach Anspruch 4 oder 5, dadurch gekennzeichnet, daß die Längstraverse (44) mittels Klemmschellen (20) an den Quertraversen (9) befestigt ist

7. Wandkörper nach Anspruch 6, dadurch gekennzeichnet, daß die Spannseile (27) an gelenkigen Anschlußteilen (26) der Klemmschellen (20) befestigt sind.

8. Wandkörper nach einem der Ansprüche 2 bis 7, dadurch gekennzeichnet, daß auf den Längsträgem (14, 15) des Fußgestells (16) Zapfen (12, 13) befestigt sind, die in Ausnehmungen der Enden der U-Schenkel (7, 8) eingreifen.

9. Wandkörper nach einem der Ansprüche 1 bis 8, dadurch gekennzeichnet, daß die Befestigungsmittel (36 bis 39) unmittelbar an den Längsträgern (14, 15) angeordnet sind.

10. Wandkörper nach einem der Ansprüche 4 bis 9, dadurch gekennzeichnet, daß die Länge der U-Schenkel (7, 8) der Rahmenteile (2 bis 6) über die Quertraverse (9) hinaus verlängert sind.

## Claims

1. A wall member by the side of roads and on sites for a sound-protection wall or for horticultural design, comprising a plurality of frame parts in the shape of an inverted U, arranged one behind the other and spaced apart, and joined together by a longitudinal bar if necessary, and comprising mats for greenery arranged against the front and side faces of the wall member, and filling material inserted therebetween, characterised in that the ends of the U-arms (7, 8) of the frame parts (2 to 6) are fixed on a pedestal (16) constructed as a rigid horizontal frame and provided with fixing means (36 to 39) for a lifting device and having one or more fine- meshed base mats (33 to 35) fixed on the pedestal, to prevent the filling material from falling out during transport.

2. A wall member according to Claim 1, characterised in that the pedestal (16) consists of two longitudinal girders (14, 15) and two or more transverse girders (31, 32) joined to them.

3. A wall member according to Claim 1 or 2, characterised in that the mats (28, 29) and the base mats (33 to 35) are made of a corrosion-resistant structural steel mesh.

4. A wall member according to any one of Claims 1 to 3, characterised in that the frame parts (2 to 6) each have, as a joining portion for the U-arms, a crossbar (9), which crossbars are joined to the pedestal (16) by tension cables (27).

5. A wall member according to Claim 4, characterised in that the crossbar (9) is fixed in each case to the U-arms of the frame parts (2 to 6) by means of clamp straps (17).

6. A wall member according to Claim 4 or 5, characterised in that the longitudinal bar (44) is fixed to the crossbars (9) by means of clamp straps (20).

7. A wall member according to Claim 6, characterised in that the tensioning cables (27) are fixed to hinged attachment parts (26) of the clamp straps (20).

8. A wall member according to any one of Claims 2 to 7, characterised in that pins (12, 13) are fixed on the longitudinal girders (14, 15) of the pedestal (16) and engage in recesses in the ends of the U-arms (7,8).

9. A wall member according to any one of Claims 1 to 8, characterised in that the fixing means (36 to 29) are arranged directly on the longitudinal girders (14,15).

10. A wall member according to any one of Claims 4 to 9, characterised in that the the U-arms (7, 8) of the frame parts (2 to 6) are extended in length beyond the crossbar (9).

## Revendications

1. Elément de mur installé à côté de routes et sur des places, pour former un mur anti-bruit ou pour un agencement de jardin, constitué par plusieurs éléments de cadre, qui sont disposés les uns derrière les autres avec écartement, présentent la forme d'un U renversé, sont reliés entre eux, éventuellement par l'intermédiaire d'une traverse longitudinale, et sont formés par des treillis pouvant être re- couverts de végétation et installés sur les faces frontales et sur les faces latérales de l'élément de mur et par un matériau de remplissage inséré entre ces treillis, caractérisé en ce que les extrémités des branches en U (7, 8) des éléments de cadre (2 à 6) sont fixées sur une embase (16), qui est réalisée sous la forme de cadres horizontaux rigides et comporte des moyens de fixation (36 à 39) pour un dispositif de levage ainsi qu'un ou plusieurs treillis de sol (33 à 35) à mailles étroites, fixés sur l'embase et empêchant une chute du matériau de remplissage lors du transport.

2. Elément de mur selon la revendication 1, caractérisé en ce que l'embase (16) est constituée de deux supports longitudinaux (14, 15) et de deux ou plusieurs supports transversaux (31, 32) reliés aux supports longitudinaux.

3. Elément de mur selon la revendication 1 ou 2, caractérisé en ce que les treillis (28, 29) et les treillis de sol (33 à 35) sont formés d'un treillis d'acier de construction, protégé contre la corrosion.

4. Elément de mur selon l'une des revendications 1 à 3, caractérisé en ce que les éléments de cadre (2 à 6) possèdent, comme éléments de liaison des branches en U, des traverses respectives (9) reliées à l'embase (16) par l'intermédiaire de câbles de haubanage (27).

5. Elément de mur selon la revendication 4, caractérisé en ce que la traverse (9) est fixée respectivement aux branches en U des éléments de cadre (2 à 6) au moyen de colliers de serrage (17).

6. Elément de mur selon la revendication 4 ou 5, caractérisé en ce que la traverse longitudinale (44) est fixée à l'aide de colliers de serrage (20) sur les traverses (9).

7. Elément de mur selon la revendication 6, caractérisé en ce que les câbles de haubanage sont fixés à des éléments articulés de raccordement (26) des colliers de serrage (20).

8. Elément de mur selon l'une des revendications 2 à 7, caractérisé en ce que, sur les supports longitudinaux (14, 15) de l'embase (16), sont fixées des broches (12, 13), qui s'engagent dans des évidements des extrémités des branches en U (7, 8).

9. Elément de mur selon l'une des revendications 1 à 8, caractérisé en ce que les moyens de fixation (36 à 39) sont installés directement sur les supports longitudinaux (14, 15).

10. Elément de mur selon l'une des revendications 4 à 9, caractérisé en ce que la longueur des branches (7, 8) des éléments de cadre (2 à 6) se prolonge au-delà de la traverse (9).
